# FASCICULE DE BREVET EUROPEEN

(11) **EP 1 131 858 B1**
(45) Date de publication et mention de la délivrance du brevet: **14.05.2003**
(21) Numéro de dépôt: 99956064.2
(22) Date de dépôt: 17.11.1999
(51) Int. Cl.: H01Q 19/12, H01Q 15/00

(54) **REFLECTEUR DIELECTRIQUE STRATIFIE POUR ANTENNE PARABOLIQUE**
DIELEKTRISCHER LAMINIERTER REFLEKTOR FÜR PARABOLANTENNE
LAMINATED DIELECTRIC REFLECTOR FOR PARABOLIC ANTENNA

(30) Priorité: 17.11.1998 FR 9814394
(43) Date de publication de la demande: 12.09.2001
(73) Titulaire: CENTRE NATIONAL DE LA RECHERCHE SCIENTIFIQUE (CNRS), 75794 Paris Cedex 16 (FR)
(72) Inventeur: REINEIX, Alain, F-87570 Rilhac Rancon (FR); THEVENOT, Marc, F-87510 Peyrilhac (FR); JECKO, Bernard, F-87570 Rilhac Rancon (FR)
(74) Mandataire: Texier, Christian
(86) Numéro de dépôt international: FR9902816
(87) Numéro de publication internationale: WO00030215

(56) Documents cités:
- DE-A- 3 601 553
- US-A- 4 635 071
- US-A- 5 528 254
- PATENT ABSTRACTS OF JAPAN vol. 004, no. 117 (E-022), 20 août 1980 (1980-08-20) & JP 55 074204 A (NIPPON TELEGR & TELEPH CORP), 4 juin 1980 (1980-06-04)

## Description

La présente invention concerne le domaine des antennes paraboliques.

A la connaissance des inventeurs, les réflecteurs paraboliques couramment utilisés de nos jours sont formés de structures soit entièrement métalliques, soit munies d'une métallisation qui sert de surface réfléchissante.

Ces réflecteurs ont certes rendu de grands services. Cependant, ils présentent les particularités suivantes :
- perte métallique,
- absence de réflexion sélective en fréquence,
- esthétique discutable,
- fabrication non triviale,
- déformation avec la température.

On a tenté de réaliser des structures réflectrices, y compris des réflecteurs paraboliques, à base d'un empilement de lames diélectriques (voir le document DE-A-3601553). Cependant pour l'instant les tentatives basées sur ce type de technologie, n'ont pas donné satisfaction.

La présente invention a pour but de proposer une nouvelle antenne parabolique qui perrnette d'éliminer les inconvénients de la technique antérieure.

Ce but est atteint selon la présente invention, grâce à un réflecteur constitué de n lames jointives en matériau diélectrique, définies par n+1 surfaces d'équations paraboliques distinctes conformées pour définir un foyer électromagnétique commun, le foyer electromagnétique de la surface i étant défini par le lieu où se rencontrent les ondes électromagnétiques qui seraient réfléchies sur cette surface en traversant les diverses lames se trouvant sur le trajet entre ladite surface et le foyer.

Selon une autre caractéristique avantageuse de la présente invention, chaque lame est un morceau de diélectrique homogène (plastique, céramique, air, etc...) de constante diélectrique ε supérieure ou égale à 1 et présentant de faibles pertes.

Ces lames peuvent être soit empilées par simple juxtaposition et maintenues par un sertissage extérieur, soit collées les unes contre les autres.

De préférence, toutes les lames sont délimitées par le même contour.

Les inventeurs ont déterminé qu'un tel réflecteur, lorsqu'il est correctement agencé, a les propriétés suivantes :
- il réfléchit l'énergie électromagnétique et la concentre en un foyer,
- il fonctionne au voisinage d'une fréquence fixée prédéterminée,
- il ne réfléchit pas les ondes électromagnétiques qui ne correspondent pas aux fréquences de fonctionnement (le réflecteur assure ainsi une fonction de filtrage),
- la largeur de bande de fréquence utile dépend du choix des matériaux et du nombre de lames,
- il peut offrir de très faibles pertes, même aux très hautes fréquences, et
- il est entièrement constitué de matériaux diélectriques transparents aux ondes électromagnétiques.

D'autres caractéristiques, buts et avantages de la présente invention apparaîtront à la lecture de la description détaillée qui va suivre, et au regard des dessins annexés, donnés à titre d'exemples non limitatifs et sur lesquels :
- la figure 1 représente une vue schématique en coupe d'un réflecteur diélectrique stratifié conforme à la présente invention,
- la figure 2 illustre schématiquement une surface de contour parabolique, dans un repère orthonormé en vue de la définition d'une équation de paraboloïde,
- la figure 3 illustre schématiquement la directivité d'un réflecteur cylindrique conforme à la présente invention,
- la figure 4 illustre schématiquement la directivité d'un réflecteur de contour rectangulaire conforme à la présente invention,
- les figures 5, 6, 7 et 8 représentent schématiquement quatre variantes d'empilement de lames pour illustrer la détermination de la bande utile et du coefficient de réflexion sur un réflecteur parabolique conforme à la présente invention,
- la figure 9 représente un mode de réalisation particulier d'empilement de lames conforme à la présente invention,
- la figure 10 représente le module du coefficient de réflexion, en fonction de la fréquence, pour cet empilement,
- les figures 11 et 12 illustrent schématiquement respectivement un réflecteur à foyer centré et un réflecteur à foyer décentré,
- la figure 13 représente la directivité théorique d'un réflecteur diélectrique conforme à la présente invention,
- la figure 14 représente la directivité mesurée sur un réflecteur diélectrique conforme à la présente invention, et
- la figure 15 représente schématiquement une antenne bi-bande.

On aperçoit sur la figure 1 annexée un réflecteur conforme à la présente invention, constitué de n lames jointives référencées 1, 2, 3 ... n-1, n, en matériau diélectrique, définies chacune par deux surfaces paraboliques. Ainsi l'empilement de n lames définit n+1 surfaces d'équations paraboliques S₁, S₂ ... Sᵢ ... Sₙ, Sₙ₊₁. Sur la figure 1 on a référencé e₁, e₂, e₃ etc... l'épaisseur au centre des n lames. Cette épaisseur e peut être variable d'une lame à l'autre. Elle peut aussi varier, pour une lame, entre son centre et sa périphérie.

Le contour du réflecteur formé par cet empilement de n lames est référencé C.

Chaque lame possède une constante diélectrique respective ε₁, ε₂, ε₃ ... εₙ.

Dans le cadre de l'invention, chaque lame 1 à n est un morceau de diélectrique homogène, par exemple du plastique, de la céramique, de l'air, etc... possédant une constante diélectrique ε supérieure ou égale à 1 et présentant de faibles pertes.

Sur la figure 1 on a symbolisé sous la référence Se un sertissage extérieur apte à maintenir par simple juxtaposition l'empilement de lames ainsi formé.

En variante, on peut envisager de coller lesdites lames les unes contre les autres.

De préférence, comme on l'a indiqué précédemment, dans le cadre de la présente invention toutes les lames 1 à n sont délimitées par le même contour C.

En pratique, ce contour C peut faire l'objet de nombreuses variantes.

A titre d'exemples non limitatifs, mais préférentiels, les lames de matériau diélectrique composant le réflecteur conforme à la présente invention peuvent posséder un contour rectangulaire ou circulaire.

Les dimensions des lames, les matériaux qui les constituent et le positionnement relatif de chacune de ces lames sont choisis de préférence sur la base des éléments qui suivent, de façon à présenter, dans une bande de fréquences donnée, les propriétés d'un excellent réflecteur.

Les surfaces des lames 1 à n coïncident avec des paraboloïdes et leurs positions relatives sont repérées par la position du foyer de chacun des paraboloïdes.

Pour décrire les surfaces qui délimitent les lames diélectriques et la position relative de chacune de ces surfaces Sᵢ, l'équation des paraboloïdes qui fait intervenir le foyer Iᵢ et la distance focale fᵢ est nécessaire.

L'équation de chaque paraboloïde s'obtient par la relation vectorielle suivante :$\left||{\text{M}}_{\text{i}} {\text{I}}_{\text{i}}\right|| \text{+} \frac{\left||{\text{M}}_{\text{i}} {\text{I}}_{\text{i}} {\text{. P}}_{\text{i}} {\text{I}}_{\text{i}}\right||}{{\text{f}}_{\text{i}}} {\text{= 2f}}_{\text{i}}$ dans laquelle Pᵢ est le sommet du paraboloïde Sᵢ.

Après projection de cette relation dans un repère cartésien comme illustré sur la figure 2 pour lequel l'axe Z est parallèle à l'axe reliant le sommet du paraboloïde et le foyer de celui-ci, la surface du paraboloïde est définie par l'équation :${\text{(x-x}}_{\text{i}} {\text{)}}^{\text{2}} {\text{+ (y-y}}_{\text{i}} {\text{)}}^{\text{2}} {\text{= 4f}}_{\text{i}} {\text{(f}}_{\text{i}} {\text{+z-z}}_{\text{i}} \text{)}$

La surface Si est formée par la portion de paraboloïde intérieure au cylindre entourant les lames. Elles sont délimitées par le contour C.

La juxtaposition des lames diélectriques qui composent le réflecteur est alors définie par l'ensemble des couples foyer-distance focale (Iᵢ, fᵢ).

Chacun de ces deux paramètres dépend de la fréquence de fonctionnement du réflecteur et de la permittivité εᵢ de chaque lame diélectrique.

Pour le positionnement de chacune des surfaces paraboloïdales, l'axe (Iᵢ, Pᵢ) qui passe par le foyer Iᵢ et par le sommet Pᵢ de la surface Sᵢ est commun aux n+1 surfaces paraboliques qui composent le réflecteur. C'est-à-dire que tous les points Iᵢ et Pᵢ sont alignés quel que soit i=1 à i=n+1.

Plus précisément encore, le réflecteur peut être défini sur la base des paramètres suivants :
- directivité désirée et section de l'enveloppe cylindrique qui définit le contour des lames diélectriques,
- diagramme de rayonnement,
- matériaux (différents εᵢ) disponibles pour construire le système,
- fréquence des signaux électromagnétiques à réfléchir,
- largeur de bande utile autour de la fréquence centrale de fonctionnement du réflecteur.

La directivité du réflecteur illuminé de façon uniforme est directement reliée à la surface S projetée du réflecteur (ou section du cylindre enveloppe) et définie par la relation suivante :$\text{D =} \frac{\text{4π}}{{\text{λ}}^{\text{2}}} \text{S}$ dans laquelle λ représente la longueur d'onde.

Dans le cas où le cylindre qui contient le réflecteur a une section rectangulaire de dimensions Lₓ et L_{y}, la directivité théorique du réflecteur illuminé de façon uniforme en négligeant toutes les pertes est définie par la relation :$\text{D =} \frac{\text{4π}}{{\text{λ}}^{\text{2}}} {\text{L}}_{\text{x}} {\text{L}}_{\text{y}}$ dans laquelle λ représente la longueur d'onde.

Lorsque le cylindre qui contient le réflecteur est au contraire un cercle de rayon R, la directivité théorique du réflecteur illuminé de façon uniforme en négligeant toutes les pertes peut être définie par la relation :$\text{D =} \frac{\text{4π}}{{\text{λ}}^{\text{2}}} {\text{(πR}}^{\text{2}} \text{)}$ dans laquelle λ représente la longueur d'onde.

Les dimensions du réflecteur seront fixées en fonction de la directivité désirée en appliquant les formules précédentes.

Le diagramme de rayonnement normalisé peut être contrôlé sur la base des éléments suivants.

Cette caractéristique répond aux lois des ouvertures rayonnantes.

Pour une enveloppe cylindrique de forme rectangulaire dont les côtés mesurent Lₓ et L_{y}, le diagramme de rayonnement normalisé pour une ouverture rectangulaire s'exprime par la relation : dans laquelle θ mesure l'angle depuis l'axe (Oz) du cylindre et φ l'angle contenu dans le plan (O, x, y) de l'ouverture ayant pour origine l'axe (Ox) (voir figure 4).

Lorsque l'enveloppe cylindrique est un cercle de rayon R, le diagramme de rayonnement normalisé pour une ouverture circulaire éclairée de façon uniforme est donné par la loi suivante : où J₁ représente la fonction de Bessel de rang 1 et θ mesure l'angle depuis l'axe Oz du cylindre (voir figure 3).

Dans le cas général, pour un éclairement uniforme, le diagramme de rayonnement normalisé correspond à la transformée de Fourier spatiale de la géométrie de l'ouverture.

La qualité du réflecteur est définie essentiellement par le nombre de lames composant celui-ci.

Pour atteindre un pouvoir de réflexion imposé par le cahier des charges à la fréquence centrale d'utilisation du réflecteur, le nombre de lames dépend du contraste des permittivités εᵢ entre les lames directement voisines.

La loi de variation de l'épaisseur d'une lame en fonction de la permittivité suit une évolution en $\text{1/} \sqrt{\text{ε}}$

On déduit qu'un choix de forts ε permettra de diminuer la profondeur du réflecteur. En contrepartie, l'utilisation de petites permittivités permettra d'augmenter l'épaisseur eᵢ des lames, ce qui pourra dans certains cas favoriser la réalisation (moulage, usinage...).

La fréquence de fonctionnement, associée à la connaissance des permittivités εᵢ permet de déterminer la distance eᵢ qui sépare les deux faces Sᵢ et Sᵢ₊₁ de chaque lame. Cette distance est prise sur l'axe Iᵢ, Pᵢ qui passe par le foyer Iᵢ et le sommet Pᵢ de la surface parabolique considérée.

Pour une fréquence de fonctionnement centrée sur une valeur fₒ (en Hertz), la valeur de la distance eᵢ se calcule en mètres sur la base de la relation[:$\text{ei =} \frac{{\text{3.10}}^{\text{8}}}{{\text{4f}}_{\text{o}} \sqrt{{\text{ε}}_{\text{i}}}}$

La connaissance de la distance eᵢ de chaque lame permet de positionner les sommets Pi des paraboloïdes les uns par rapport aux autres.

La détermination de la position du foyer et de la distance focale pour chaque surface peut être déterminée sur la base des éléments suivants.

Afin d'offrir des propriétés de réflexion satisfaisantes, un tel réflecteur exige que l'incidence des ondes électromagnétiques soit proche de l'incidence normale.

On choisira en général la première distance focale f₁, telle que l'angle θ formé par le front d'onde incident et la tangente à la surface S₁ reste inférieur à 20 degrés. C'est sur le plus grand diamètre du paraboloïde que θ sera le plus important.

On obtient alors :${\text{f}}_{\text{1}} \text{=} \frac{{\text{R}}_{\text{max}}}{{\text{2tanθ}}_{\text{1}}}$
- dans laquelle Rₘₐₓ représente la plus grande distance entre l'axe Iᵢ, Pᵢ et le contour des lames.

Les paramètres des surfaces suivantes sont déterminés successivement. Pour cela, il est souhaitable de s'aider d'un outil numérique de simulation électromagnétique, (basé par exemple sur les différences finies temporelles) et de chercher la distance focale à affecter à chaque surface.

Les fᵢ sont les seuls paramètres manquant à ce stade de la conception puisque les positions des foyers Iᵢ sont fonction des eᵢ et des fᵢ.

Un très bon compromis pour éviter trop de calculs consiste à prendre la même section pour toutes les lames.

Plus précisément encore, la détermination des longueurs focale fᵢ de chaque surface parabolique Sᵢ, en vue de l'obtention d'un foyer électromagnétique commun et unique est de préférence opérée comme suit.

Chaque lame est caractérisée par son épaisseur *e*_{*i*} donnée sur l'axe de révolution du système, par la distance focale *f*_{*i*} définissant la surface parabolique concave *S*_{*i*} de la lame et par la surface parabolique convexe *S*_{*i*}*+1* de longueur focale *f*_{*i*}*+1.*

Pour étudier le réflecteur diélectrique, l'on considère la propagation dans un plan de symétrie du réflecteur. Plus précisément, l'axe des paraboles doit être contenu dans le plan d'étude. L'on recherche les longueurs focales des différentes interfaces paraboliques qui vont permettre de concentrer un maximum d'énergie électromagnétique au foyer commun du réflecteur.

Cette opération se fait progressivement, interface par interface en commençant par la lame la plus près du foyer.

Le choix de la première longueur focale *f1* associée à la surface *S1* impose la longueur focale du réflecteur diélectrique. C'est à dire que le foyer du réflecteur complet est confondu avec le foyer de la première interface *S1.* Pour chercher le profil parabolique de la seconde interface, on associe à la surface *S2* des conditions de réflexion totale.

On fait varier f₂ pour chercher à concentrer tout le signal diffracté au point focal supposé. Pour obtenir f₃ on remplace S₃ par un mur électrique et ainsi de suite jusqu'à avoir déterminé toutes les longueurs focales.

Dans l'état actuel des connaissances, il n'est généralement pas possible de connaître à priori la bande de fréquence utile autour de la fréquence centrale fₒ. Cette bande peut néanmoins être évaluée pour n'importe quel type de structure par une méthode numérique très facile à mettre en oeuvre.

La méthode consiste à calculer l'impédance d'onde ramenée au niveau de la première interface S₁. Le calcul doit être réalisé dans l'espace des nombres complexes. Pour débuter la résolution, on ramène l'effet de la dernière lame n au niveau de l'interface n. Le résultat fournit l'impédance vue par l'onde électromagnétique au niveau de l'interface n. Le raisonnement est réitéré pour déterminer l'impédance vue au niveau de l'interface n-1 et ceci jusqu'à ce que l'impédance soit connue sur la première interface S₁.

Supposons un empilement de trois lames z₁, z₂ et z₃ d'épaisseur respective L₁, L₂ et L₃ situées entre deux milieux zₒ, z₄ transversalement à une onde incidente comme illustré sur la figure 5, l'impédance d'onde est donnée par :${\text{Z}}_{\text{i}} \text{=} \frac{\text{377}}{\sqrt{{\text{ε}}_{\text{i}}}}$

On va supprimer la dernière interface entre z₃ et z₄ et remplacer la lame 3 par un milieu d'impédance zₑ₃ (voir figure 6).

On obtient alors :${\text{Ze}}_{\text{3}} {\text{=Z}}_{\text{3}} \frac{{\text{Z}}_{\text{4}} {\text{+ j.Z}}_{\text{3}} \text{.tan(} \frac{\text{2πf}}{{\text{3.10}}^{\text{8}}} {\text{.L}}_{\text{3.}} {\text{ε}}_{\text{3}} {\text{}}^{\text{-2}} \text{)}}{{\text{Z}}_{\text{3}} {\text{+ j.Z}}_{\text{4}} \text{.tan(} \frac{\text{2πf}}{{\text{3.10}}^{\text{8}}} {\text{.L}}_{\text{3.}} {\text{ε}}_{\text{3}} {\text{}}^{\text{-2}} \text{)}}$

L'étape suivante suit le même raisonnement. Il s'agit de supprimer l'interface entre z₂ et zₑ₃ et remplacer la lame 2 par un milieu d'impédance zₑ₂ (voir figure 7).

On obtient alors :${\text{Ze}}_{\text{2}} {\text{=Z}}_{\text{2}} \frac{{\text{Z}}_{\text{e3}} {\text{+ j.Z}}_{\text{2}} \text{.tan(} \frac{\text{2πf}}{{\text{3.10}}^{\text{8}}} {\text{.L}}_{\text{2.}} {\text{ε}}_{\text{2}} {\text{}}^{\text{-2}} \text{)}}{{\text{Z}}_{\text{2}} {\text{+ j.Z}}_{\text{e3}} \text{.tan(} \frac{\text{2πf}}{{\text{3.10}}^{\text{8}}} {\text{.L}}_{\text{2.}} {\text{ε}}_{\text{2}} {\text{}}^{\text{-2}} \text{)}}$

L'opération est répétée jusqu'à ce que les lames soient remplacées par une seule interface séparant le milieu incident (en général l'air) et un milieu infini d'impédance équivalente zₑ₁ (voir figure 8).

On a alors :${\text{Ze}}_{\text{1}} {\text{=Z}}_{\text{1}} \frac{{\text{Z}}_{\text{e2}} {\text{+ j.Z}}_{\text{1}} \text{.tan(} \frac{\text{2πf}}{{\text{3.10}}^{\text{8}}} {\text{.L}}_{\text{1.}} {\text{ε}}_{\text{1}} {\text{}}^{\text{-2}} \text{)}}{{\text{Z}}_{\text{1}} {\text{+ j.Z}}_{\text{e2}} \text{.tan(} \frac{\text{2πf}}{{\text{3.10}}^{\text{8}}} {\text{.L}}_{\text{1.}} {\text{ε}}_{\text{1}} {\text{}}^{\text{-2}} \text{)}}$

Lorsque l'impédance du milieu stratifié est ramenée au niveau de la première interface, on peut calculer le coefficient de réflexion en incidence normale sur la base de la relation :$\text{ρ =} \frac{{\text{Z}}_{\text{e1}} {\text{- Z}}_{\text{o}}}{{\text{Z}}_{\text{e1}} {\text{+ Z}}_{\text{o}}}$

Le coefficient de réflexion est connu en module et en phase et la bande de fréquences utilisable pour le réflecteur peut alors être appréciée.

On a représenté schématiquement sur la figure 9 un exemple d'association de lames présentant des constantes diélectriques différentes.

Plus précisément, l'exemple illustré sur la figure 9 correspond à une structure comprenant :
- un milieu incident formé d'air possédant une constante diélectrique ε égale à 1,
- une première lame de 2 mm d'épaisseur et ayant une constante diélectrique ε égale à 9.,
- une deuxième lame ayant une épaisseur de 3 mm et une constante diélectrique ε égale à 4,
- une troisième lame de 2 mm d'épaisseur, ayant une constante diélectrique ε égale à 9,
- une quatrième lame de 3 mm d'épaisseur ayant une constante diélectrique ε égale à 4,
- une cinquième lame de 2 mm d'épaisseur ayant une constante diélectrique ε égale à 9, et
- un milieu environnant constitué d'air ε égal à 1.

Le module du coefficient de réflexion obtenu par calcul sur la base de cette structure est illustré sur la figure 10.

L'homme de l'art sait qu'un réflecteur parabolique utilisé en réception concentre au point focal l'énergie incidente qui provient de sa direction de pointage (direction de l'axe (Iᵢ, Pᵢ)).

Ce principe reste identique pour tous les types de réflecteurs paraboliques.

On peut néanmoins distinguer deux familles : les réflecteurs à foyer centré et les réflecteurs à foyer décentré.

Pour un réflecteur à foyer centré; le foyer se trouve sur le trajet de l'onde incidente, comme illustré sur la figure 11. Ceci signifie que le système de réception de l'énergie électromagnétique fait de l'ombre au faisceau incident.

Au contraire, dans le cas des réflecteurs à foyer décentré, la surface utile du réflecteur n'est plus en aplomb direct du foyer.

L'antenne de réception située au foyer ne perturbe donc plus le champ incident.

Pour cette raison, dans le cadre de la présente invention, on préfère utiliser des réflecteurs à foyer décentré.

Dans le cadre de la présente invention, il est possible de concevoir un réflecteur possédant seulement deux types de diélectriques.

Une simplification supplémentaire peut consister à utiliser l'air comme diélectrique, ce qui revient finalement à n'utiliser qu'un seul matériau solide constituant le second diélectrique alterné.

Dans ce cas, le réflecteur est composé d'une alternance de lames de diélectrique ε₁ et d'air ε₂ =1.

Le nombre minimum de lames diélectriques nécessaires pour obtenir un coefficient de réflexion proche de 100% dans la bande utile du réflecteur est donné par le tableau suivant :

| ε₁ | 2 | 3 | 4 | 5 | 6 | 7 | 8 | 9 | 10 |
|---|---|---|---|---|---|---|---|---|---|
| ε₂ | 1 | 1 | 1 | 1 | 1 | 1 | 1 | 1 | 1 |
| nombre de lames ε₁ | 8 | 6 | 5 | 4 | 4 | 4 | 4 | 3 | 3 |

Si le diélectrique intermédiaire n'est pas de l'air (ε₂≠1), le contraste de permittivité entre ε₁ et ε₂ devient moins important et le nombre de couches nécessaires augmente.

Les inventeurs ont en particulier réalisé un réflecteur parabolique à foyer centré contenu dans un cylindre de section circulaire de 16 cm de diamètre avec un diélectrique ε₁ = εᵣ = 2,5 et des surfaces calculées par simulation numérique avec un code de calcul utilisant la méthode des différences finies temporelles. Le réflecteur obtenu fonctionne autour de 40 GHz.

On a illustré sur la figure 13 annexée la directivité théorique de ce réflecteur parabolique en matériau diélectrique conforme à la présente invention en traits continus et sur la même figure on a illustré en traits interrompus la courbe théorique de directivité d'un réflecteur parabolique métallique de même distance focale et ayant le même rayon r=8 cm.

Les courbes de directivité illustrées sur la figure 13 sont indiquées en fonction de la fréquence.

Les inventeurs ont également réalisé un autre réflecteur parabolique en utilisant des lames constituées d'un matériau unique alterné avec des interfaces d'air. Les lames diélectriques en question possédaient une constante diélectrique εᵣ = 2,38. Seulement deux surfaces paraboliques ont été définies S₁ et S₂. Comme indiqué précédemment, ces lames identiques εᵣ = 2,38 ont été superposées en alternance avec des lames d'air. Les inventeurs ont en particulier réalisé des réflecteurs comportant 7 lames identiques de εᵣ alternées avec des lames d'air.

Ce réflecteur a également été conçu pour travailler autour de 40 GHz et ses dimensions et la forme de son contour sont identiques à l'exemple précédent, c'est-à-dire cylindrique circulaire de diamètre D=16 cm.

La courbe de directivité théorique de ce réflecteur en fonction de la fréquence et la courbe de directivité réelle mesurée toujours en fonction de la fréquence sont illustrées sur la figure 14.

On peut noter sur cette courbe de directivité en fonction de la fréquence que le pouvoir de réflexion oscille légèrement (1 dB) dans la bande de fréquence utile.

La différence d'environ 2 dB entre la théorie et la mesure peut être attribuée à l'influence de la zone d'ombre du cornet de réception situé au foyer du réflecteur.

Dans le calcul théorique de la directivité, cette zone d'ombre n'a pas été considérée.

En définitive, les inventeurs ont constaté que les réflecteurs diélectriques stratifiés ainsi obtenus présentent notamment les avantages techniques suivants :
- ces types de réflecteurs fonctionnent autour d'une fréquence fₒ prédéfinie lors de la conception,
- la largeur de bande fréquentielle utile autour de fₒ peut être ajustée par un choix approprié des matériaux utilisés,
- l'utilisation de matériaux à faibles pertes diélectriques permet d'envisager des réflecteurs fonctionnant à des fréquences très élevées,
- en dehors de la bande utile, le réflecteur reste transparent aux ondes électromagnétiques. Cette propriété peut être utilisée pour résoudre des problèmes de compatibilité, de découplage d'antenne ou de furtivité électromagnétique,
- les tolérances d'usinage sont moins sévères pour ces réflecteurs que pour les paraboles métalliques,
- on peut envisager d'introduire un ou plusieurs défaut(s) dans le matériau, afin de rompre la périodicité diélectrique. Cela peut permettre de créer un pic de transmission dans la bande des fréquences initialement réfléchies par le réflecteur. Cette particularité peut permettre de repousser d'éventuels parasites électromagnétiques. Un tel défaut peut être formé par l'adjonction dans un empilement de lames respectant une périodicité donnée, d'une lame (ou de plusieurs lames) spécifique(s) distincte(s) ne respectant pas la même périodicité, ou de l'absence d'une (ou de plusieurs) lame(s) dans la périodicité. Une telle rupture en un ou plusieurs endroits, de la périodicité de l'empilement, permet de créer des bandes de fréquence, dans la bande de réflexion du réflecteur, pour lesquelles l'énergie traverse la structure et ne parvient plus au foyer. Un tel agencement assure à l'ensemble une fonction de filtrage fréquentiel et éventuellement spatial. Ainsi le dispositif peut répondre de deux façons totalement différentes pour deux fréquences voisines : être transparent pour la première et concentrer l'énergie au foyer pour la seconde.

On notera par ailleurs que dans le cas d'une réalisation industrielle, les lames diélectriques peuvent être obtenues par moulage de matière plastique, ce qui signifie un faible coût de fabrication.

En outre en utilisation, le choix de matériau à très faible perte diélectrique peut permettre d'améliorer les rendements des systèmes aux fréquences où les pertes métalliques des réflecteurs classiques deviennent importantes.

On va maintenant décrire des exemples particuliers de réalisation de réflecteurs conformes à la présente invention, à base de lames diélectriques, constituées d'un même matériau, toutes identiques.

### a) Réflecteur pour radar anti-collision pour automobile.

Un tel système est prévu pour fonctionner au voisinage de fréquence 75GHz. Pour des raisons économiques il a été envisagé la faisabilité d'un réflecteur diélectrique réalisé avec des matériaux ayant des permittivités proches des matières plastiques d'usage courant. Pour de telles fréquences, le diamètre du réflecteur est de l'ordre de 80mm. De plus, les exemples proposés considèrent les lames de permittivité si toutes identiques.
- Premier exemple : ε₁=2.2 et ε₂=1 (7 lames de ε₁ et 6 lames d'air).

| Lame n° | ε₁ | eᵢ | surface | fᵢ |
|---|---|---|---|---|
| 1 | 2,2 | 6.7E-4 | S₁ | 4E-2 |
| | | | S₂ | 4.2E-2 |
| 2 | 1 | 1E-3 | air | |
| 3 | 2.2 | 6.7E-4 | S₃ | 4E-2 |
| | | | S₄ | 4.2E-2 |
| 4 | 1 | 1E-3 | air | |
| 5 | 2.2 | 6.7E-4 | S₅ | 4E-2 |
| | | | S₆ | 4.2E-2 |
| 6 | 1 | 1E-3 | air | |
| 7 | 2.2 | 6.7E-4 | S₇ | 4E-2 |
| | | | S₈ | 4.2E-2 |
| 8 | 1 | 1E-3 | air | |
| 9 | 2.2 | 6.7E-4 | S₉ | 4E-2 |
| | | | S₁₀ | 4.2E-2 |
| 10 | 1 | 1E-3 | air | |
| 11 | 2.2 | 6.7E-4 | S₁₁ | 4E-2 |
| | | | S₁₂ | 4.2E-2 |
| 12 | 1 | 1E-3 | air | |
| 13 | 2.2 | 6.7E-4 | S₁₃ | 4E-2 |
| | | | S₁₄ | 4.2E-2 |

- Deuxième exemple : ε₁=3 (6 lames de ε₁ et 5 lames d'air)

| Lame n° | ε₁ | eᵢ | surface | fᵢ |
|---|---|---|---|---|
| 1 | 3 | 5.8E-4 | S₁ | 4E-2 |
| | | | S₂ | 4.15E-2 |
| 2 | 1 | 1E-3 | air | |
| 3 | 3 | 5.8E-4 | S₃ | 4E-2 |
| | | | S₄ | 4.15E-2 |
| 4 | 1 | 1E-3 | air | |
| 5 | 3 | 5.8E-4 | S₅ | 4E-2 |
| | | | S₆ | 4.15E-2 |
| 6 | 1 | 1E-3 | air | |
| 7 | 3 | 5.8E-4 | S₇ | 4E-2 |
| | | | S₈ | 4.15E-2 |
| 8 | 1 | 1E-3 | air | |
| 9 | 3 | 5.8E-4 | S₉ | 4E-2 |
| | | | S₁₀ | 4.15E-2 |
| 10 | 1 | 1 E-3 | air | |
| 11 | 3 | 5.8E-4 | S₁₁ | 4E-2 |
| | | | S₁₂ | 4.15E-2 |

Pour ces deux exemples, il a été choisi arbitrairement une distance focale f1=0.04m. Bien entendu la présente invention n'est pas limitée à cette distance focale ou aux couples de permittivités (ε₁, ε₂) indiqués.

### b) Parabole pour réception TV.

La réception TV se fait à 12 GHz. Un exemple de parabole diélectrique est proposé avec 7 lames identiques composées d'un matériau de permittivité ε₁=2.4. Ces lames sont alternées par 6 lames d'air (ε₂=1). La distance focale a été arbitrairement chosie f1=40cm. D'autres grandeurs de f1, de ε₁ et de ε₂ sont envisageables.

| Lame n° | ε₁ | eᵢ | surface | fᵢ |
|---|---|---|---|---|
| 1 | 2,4 | 4.03E-3 | S₁ | 0.4m |
| | | | S₂ | 0.415m |
| 2 | 1 | 6.25E-3 | air | |
| 3 | 2.4 | 4.03E-3 | S₃ | 0.4m |
| | | | S₄ | 0.415m |
| 4 | 1 | 6.25E-3 | air | |
| 5 | 2.4 | 4.03E-3 | S₅ | 0.4m |
| | | | S₆ | 0.415m |
| 6 | 1 | 6.25E-3 | air | |
| 7 | 2.4 | 4.03E-3 | S₇ | 0.4m |
| | | | S₈ | 0.415m |
| 8 | 1 | 6.25E-3 | air | |
| 9 | 2.4 | 4.03E-3 | S₉ | 0.4m |
| | | | S₁₀ | 0.415m |
| 10 | 1 | 6.25E-3 | air | |
| 11 | 2.4 | 4.03E-3 | S₁₁ | 0.4m |
| | | | S₁₂ | 0.415m |
| 12 | 1 | 6.25E-3 | air | |
| 13 | 2.4 | 4.03E-3 | S₁₃ | 0.4m |
| | | | S₁₄ | 0.415m |

### c) Réflecteur parabolique pour antenne bi-bande.

Pour un système devant focaliser de l'énergie électromagnétique pour deux bandes de fréquence séparées, il peut être envisagé de superposer deux systèmes conçus pour fonctionner à des fréquences différentes, comme on l'a schématisé sur la figure 15.

Il est ainsi possible de réaliser un réflecteur conforme à la présente invention avec deux modes de fonctionnement. Un tel type de réflecteur peut être constitué pour fonctionner par exemple autour de freq1=4GHz et freq2=5.6GHz.

Il peut être composé de deux groupes de six lames diélectriques de permittivité ε₁=3. Ces lames sont alternées avec de l'air (ε₂=1). Le premier groupe de lames diélectriques réfléchit et concentre l'énergie électromagnétique contenue dans la première bande de fréquences utiles et le second groupe de lames concentre l'énergie contenue dans la seconde bande de fréquences. Le diamètre du réflecteur est de l'ordre de 180cm. Le choix de ε₁, ε₂ et des distances focales peut être adapté aux bandes de fréquences de travail souhaitées et aux matériaux disponibles.

Un tel réflecteur peut répondre aux caractéristiques suivantes :

| Lame n° | ε₁ | eᵢ | surface | fᵢ |
|---|---|---|---|---|
| 1 | 3 | 7.6E-3 | S₁ | 1.2m |
| | | | S₂ | 1.21m |
| 2 | 1 | 13.2E-3 | air | |
| 3 | 3 | 7.6E-3 | S₃ | 1.2m |
| | | | S₄ | 1.21m |
| 4 | 1 | 13.2E-3 | air | |
| 5 | 3 | 7.6E-3 | S₅ | 1.2m |
| | | | S₆ | 1.21m |
| 6 | 1 | 13.2E-3 | air | |
| 7 | 3 | 7.6E-3 | S₇ | 1.2m |
| | | | S₈ | 1.21m |
| 8 | 1 | 13.2E-3 | air | |
| 9 | 3 | 7.6E-3 | S₉ | 1.2m |
| | | | S₁₀ | 1.21m |
| 10 | 1 | 13.2E-3 | air | |
| 11 | 3 | 7.6E-3 | S₁₁ | 1.2m |
| | | | S₁₂ | 1.21m |
| 12 | 1 | 10.E-3 | air | |
| 13 | 3 | 11.4E-3 | S₁₃ | 1.38m |
| | | | S₁₄ | 1.38m |
| 14 | 1 | 19.7E-3 | air | |
| 15 | 3 | 11.4E-3 | S₁₅ | 1.38m |
| | | | S₁₆ | 1.38m |
| 16 | 1 | 19.7E-3 | air | |
| 17 | 3 | 11.4E-3 | S₁₇ | 1.38m |
| | | | S₁₈ | 1.38m |
| 18 | 1 | 19.7E-3 | air | |
| 19 | 3 | 11.4E-3 | S₁₉ | 1.38m |
| | | | S₂₀ | 1.38m |
| 20 | 1 | 19.7E-3 | air | |
| 21 | 3 | 11.4E-3 | S₂₁ | 1.38m |
| | | | S₂₂ | 1.38m |
| 22 | 1 | 19.7E-3 | air | |
| 23 | 3 | 11.4E-3 | S₂₃ | 1.38m |
| | | | S₂₄ | 1.38m |

Bien entendu la présente invention n'est pas limitée au mode de réalisation particulier qui vient d'être décrit, mais s'étend à toutes variantes conformes à son esprit.

Selon une variante de réalisation conforme à la présente invention, l'un des matériaux utilisé peut avoir des caractéristiques électriques (permittivité, perméabilité) variables et fonction d'une source extérieure. La bande de fréquence de fonctionnement en réflexion du réflecteur sera alors dépendante du niveau de la source appliqué. La bande de fonctionnement en réflexion et les bandes en transmission sont alors pilotables.

Dans les tableaux qui précédent les expressions E-2, E-3, E-4 désignent respectivement 10⁻²m, 10⁻³m et 10⁻⁴m.

Il faut noter que dans le réflecteur conforme à la présente invention, les foyers géométriques respectifs distincts des diverses surfaces paraboliques mises en jeu ne sont pas confondus avec le foyer électromagnétique, c'est à dire le foyer au niveau duquel est concentré un faisceau arrivant sur le réflecteur avec une incidence parallèle à l'axe du réflecteur. Comme on l'a indiqué précédemment le foyer électromagnétique du réflecteur est confondu avec le foyer géométrique de la première surface parabolique concave. Le décalage existant entre le foyer électromagnétique et les foyers géométriques des surfaces paraboliques suivantes résulte du fait que les ondes réfléchies sur ces interfaces suivantes n'atteignent pas le foyer géométrique respectif de chacune de ces interfaces, mais le foyer électromagnétique commun du fait que ces ondes subissent l'effet cumulé des lames précédentes traversées en aller et retour.

## Revendications

1. Réflecteur formant antenne parabolique **caractérisé par le fait qu'**il est constitué de n lames jointives en matériau diélectrique définies par n+1 surfaces (S1, S2, Sₙ₊₁) d'équations paraboliques distinctes conformées pour définir un foyer électromagnétique commun, le foyer électromagnétique de la surface i étant défini par le lieu où se rencontrent les ondes électromagnétiques qui seraient réfléchies sur cette surface en traversant les diverses lames (1..i-1) se trouvant sur le trajet entre ladite surface et le foyer.

2. Réflecteur selon la revendication 1, **caractérisé par le fait que** chaque lame est constituée d'un morceau de diélectrique homogène de constante diélectrique ε supérieure ou égale à 1 et présentant de faibles pertes.

3. Réflecteur selon l'une des revendications 1 ou 2, **caractérisé par le fait que** toutes les lames sont délimitées par le même contour.

4. Réflecteur selon l'une des revendications 1 à 3, **caractérisé par le fait que** les lames sont empilées par simple juxtaposition et maintenues par un sertissage extérieur.

5. Réflecteur selon l'une des revendications 1 à 3, **caractérisé par le fait que** les lames sont collées les unes contre les autres.

6. Réfiecteur selon l'une des revendications 1 à 5, **caractérisé par le fait qu'**il possède un contour rectangulaire.

7. Réflecteur selon l'une des revendications 1 à 5, **caractérisé par le fait qu'**il comporte un contour circulaire.

8. Réflecteur selon l'une des revendications 1 à 7, **caractérisé par le fait que** la distance eᵢ qui séparé les deux faces Sᵢ et Sᵢ₊₁ de chaque lame est déterminée sur la base de la relation :${\text{e}}_{\text{i}} \text{=} \frac{{\text{3.10}}^{\text{8}}}{{\text{4f}}_{\text{0}} \sqrt{{\text{ε}}_{\text{i}}}}$

9. Réflecteur selon l'une des revendications 1 à 8, **caractérisé par le fait que** la première distance focale est choisie de telle sorte que l'angle θ formé par le front d'onde incident et la tangente à la surface en bordure de lame reste inférieur à 20 degrés.

10. Réflecteur selon l'une des revendications 1 à 9, **caractérisé par le fait que** sa largeur de bande utile est déterminée en calculant l'impédance d'onde ramenée au niveau de la première interface en supprimant de manière itérative la dernière interface et en remplaçant l'avant-dernière lame par un milieu d'impédance adéquat

11. Réflecteur selon l'une des revendications 1 à 10, **caractérisé par le fait qu'**il possède un foyer décentré par rapport à l'antenne.

12. Réflecteur selon l'une des revendications 1 à 11, **caractérisé par le fait qu'**il est formé seulement de deux types de diélectriques.

13. Réflecteur selon l'une des revendications 1 à 12, **caractérisé par le fait qu'**il utilise l'air comme diélectrique.

14. Réflecteur selon l'une des revendications 1 à 13, **caractérisé par le fait qu'**il est formé par une alternance de lames en un matériau diélectrique solide et de lames d'air.

15. Réflecteur selon l'une des revendications 1 à 14, **caractérisé par le fait qu'**il comporte un défaut apte à rompre la périodicité diélectrique pour créer un pic de transmission dans la bande de fréquence.

16. Réflecteur selon la revendication 15, **caractérisé par le fait que** le défaut est formé par l'adjonction dans un empilement de lames respectant une périodicité donnée d'au moins une lame spécifique distincte ne respectant pas la même périodicité, ou de l'absence d'au moins une lame dans la périodicité.

17. Réflecteur selon l'une des revendications 1 à 16, **caractérisé par le fait que** les axes foyer/sommet (Pᵢ, Iᵢ) sont alignés pour toutes les surfaces paraboliques.

18. Réflecteur selon l'une des revendications 1 à 17, **caractérisé par le fait qu'**il est formé d'un empilement de lames présentant alternativement une permittivité ε₁ ou une permittivité ε₂ et que le nombre de lames est le suivant :
| ε₁ | 2 | 3 | 4 | 5 | 6 | 7 | 8 | 9 | 10 |
|---|---|---|---|---|---|---|---|---|---|
| ε₂ | 1 | 1 | 1 | 1 | 1 | 1 | 1 | 1 | 1 |
| nombre de lames ε₁ | 8 | 6 | 5 | 4 | 4 | 4 | 4 | 3 | 3 |

19. Réflecteur selon l'une des revendications 1 à 18, **caractérisé par le fait qu'**il comprend 7 lames de permittivité ε₁>1 alternées avec 6 lames d'air.

20. Réflecteur selon la revendication 19, **caractérisé par le fait qu'**il comprend 7 lames de permittivité ε₁=2,2 alternées avec 6 lames d'air.

21. Réflecteur selon l'une des revendications 19 ou 20, **caractérisé par le fait qu'**il comprend des lames répondant au tableau suivant :
| Lame n° | ε₁ | eᵢ | surface | fᵢ |
|---|---|---|---|---|
| 1 | 2,2 | 6.7E-4 | S₁ | 4E-2 |
| | | | S₂ | 4.2E-2 |
| 2 | 1 | 1E-3 | air | |
| 3 | 2.2 | 6.7E-4 | S₃ | 4E-2 |
| | | | S₄ | 4.2E-2 |
| 4 | 1 | 1E-3 | air | |
| 5 | 2.2 | 6.7E-4 | S₅ | 4E-2 |
| | | | S₆ | 4.2E-2 |
| 6 | 1 | 1E-3 | air | |
| 7 | 2.2 | 6.7E-4 | S₇ | 4E-2 |
| | | | S₈ | 4.2E-2 |
| 8 | 1 | 1E-3 | air | |
| 9 | 2.2 | 6.7E-4 | S₉ | 4E-2 |
| | | | S₁₀ | 4.2E-2 |
| 10 | 1 | 1E-3 | air | |
| 11 | 2.2 | 6.7E-4 | S₁₁ | 4E-2 |
| | | | S₁₂ | 4.2E-2 |
| 12 | 1 | 1E-3 | air | |
| 13 | 2.2 | 6.7E-4 | S₁₃ | 4E-2 |
| | | | S₁₄ | 4.2E-2 |
dans lequel ei représente la distance séparant les deux faces de chaque lame mesurée sur l'axe de révolution et fi représente la distance focale de chacune de ces faces.

22. Réflecteur selon la revendication 19, **caractérisé par le fait qu'**il comprend 7 lames de permittivité ε₁=2,4 alternées avec 6 lames d'air.

23. Réflecteur selon l'une des revendications 19 ou 22, **caractérisé par le fait qu'**il comprend des lames répondant au tableau suivant:
| Lame n° | ε₁ | eᵢ | surface | fᵢ |
|---|---|---|---|---|
| 1 | 2,4 | 4.03E-3 | S₁ | 0.4m |
| | | | S₂ | 0.415m |
| 2 | 1 | 6.25E-3 | air | |
| 3 | 2.4 | 4.03E-3 | S₃ | 0.4m |
| | | | S₄ | 0.415m |
| 4 | 1 | 6.25E-3 | air | |
| 5 | 2.4 | 4.03E-3 | S₅ | 0.4m |
| | | | S₆ | 0.415m |
| 6 | 1 | 6.25E-3 | air | |
| 7 | 2.4 | 4.03E-3 | S₇ | 0.4m |
| | | | S₈ | 0.415m |
| 8 | 1 | 6.25E-3 | air | |
| 9 | 2.4 | 4.03E-3 | S₉ | 0.4m |
| | | | S₁₀ | 0.415m |
| 10 | 1 | 625E-3 | air | |
| 11 | 2-4 | 4.03E-3 | S₁₁ | 0.4m |
| | | | S₁₂ | 0.415m |
| 12 | 1 | 6.25E-3 | air | |
| 13 | 2.4 | 4.03E-3 | S₁₃ | 0.4m |
| | | | S₁₄ | 0.415m |
dans lequel ei représente la distance séparant les deux faces de chaque lame mesurée sur l'axe de révolution et fi représente la distance focale de chacune de ces faces.

24. Réflecteur selon l'une des revendications 1 à 18, **caractérisé par** le fart qu'il comprend 6 lames de permittivité ε₁>1 alternées avec 5 lames d'air.

25. Réflecteur selon la revendication 24, **caractérisé par le fait qu'**il comprend 6 lames de permittivité ε₁=3 alternées avec 5 lames d'air.

26. Réflecteur selon l'une des revendications 24 ou 25, **caractérisé par le fait qu'**il comprend des lames répondant au tableau suivant :
| Lame n° | ε₁ | eᵢ | surface | fᵢ |
|---|---|---|---|---|
| 1 | 3 | 5.8E-4 | S₁ | 4E-2 |
| | | | S₂ | 4.15E-2 |
| 2 | 1 | 1E-3 | air | |
| 3 | 3 | 5.8E-4 | S₃ | 4E-2 |
| | | | S₄ | 4.15E-2 |
| 4 | 1 | 1E-3 | air | |
| 5 | 3 | 5.8E-4 | S₅ | 4E-2 |
| | | | S₆ | 4.15E-2 |
| 6 | 1 | 1E-3 | air | |
| 7 | 3 | 5.8E-4 | S₇ | 4E-2 |
| | | | S₈ | 4.15E-2 |
| 8 | 1 | 1E-3 | air | |
| 9 | 3 | 5.8E-4 | S₉ | 4E-2 |
| | | | S₁₀ | 4.15E-2 |
| 10 | 1 | 1E-3 | air | |
| 11 | 3 | 5.8E-4 | S₁₁ | 4E-2 |
| | | | S₁₂ | 4.15E-2 |
dans lequel ei représente la distance séparant les deux faces de chaque lame mesurée sur l'axe de révolution et fi représente la distance focale de chacune de ces faces.

27. Réflecteur selon l'une des revendications 21 ou 26, **caractérisé par le fait qu'**il constitue un réflecteur pour radar anti collision pour automobile.

28. Réflecteur selon la revendication 23, **caractérisé par le fait qu'**il constitue une parabole pour réception TV.

29. Réflecteur selon l'une des revendications 1 à 18, **caractérisé par le fait qu'**il est formé par superposition de deux sous-ensembles adaptés pour fonctionner à des fréquences différentes et eux-mêmes formés respectivement par empilement de lames jointives en matériau diélectrique.

30. Réflecteur selon la revendication 29, **caractérisé par le fait qu'**il est composé de deux groupes de 6 lames diélectriques de permittivité ε₁=3 alternées avec des lames d'air.

31. Réflecteur selon l'une des revendications 29 ou 30, **caractérisé par le fait que** les lames répondent au tableau suivant :
| Lame n° | ε₁ | eᵢ | surface | fᵢ |
|---|---|---|---|---|
| 1 | 3 | 7.6E-3 | S₁ | 1.2m |
| | | | S₂ | 1.21m |
| 2 | 1 | 13.2E-3 | air | |
| 3 | 3 | 7.6E-3 | S₃ | 1.2m |
| | | | S₄ | 1.21m |
| 4 | 1 | 13.2E-3 | air | |
| 5 | 3 | 7.6E-3 | S₅ | 1.2m |
| | | | S₆ | 1.21m |
| 6 | 1 | 13.2E-3 | air | |
| 7 | 3 | 7.6E-3 | S₇ | 1.2m |
| | | | S₈ | 1.21m |
| 8 | 1 | 13.2E-3 | air | |
| 9 | 3 | 7.6E-3 | S₉ | 1.2m |
| | | | S₁₀ | 1.21m |
| 10 | 1 | 13.2E-3 | air | |
| 11 | 3 | 7.6E-3 | S₁₁ | 1.2m |
| | | | S₁₂ | 1.21m |
| 12 | 1 | 10.E-3 | air | |
| 13 | 3 | 11.4E-3 | S₁₃ | 1.38m |
| | | | S₁₄ | 1.38m |
| 14 | 1 | 19.7E-3 | air | |
| 15 | 3 | 11.4E-3 | S₁₅ | 1.38m |
| | | | S₁₆ | 1.38m |
| 16 | 1 | 19.7E-3 | air | |
| 17 | 3 | 11.4E-3 | S₁₇ | 1.38m |
| | | | S₁₈ | 1.38m |
| 18 | 1 | 19.7E-3 | air | |
| 19 | 3 | 11.4E-3 | S₁₉ | 1.38m |
| | | | S₂₀ | 1.38m |
| 20 | 1 | 19.7E-3 | air | |
| 21 | 3 | 11.4E-3 | S₂₁ | 1.38m |
| | | | S₂₂ | 1.38m |
| 22 | 1 | 19.7E-3 | air | |
| 23 | 3 | 11.4E-3 | S₂₃ | 1.38m |
| | | | S₂₄ | 1.38m |
dans lequel ei représente la distance séparant les deux faces de chaque lame mesurée sur l'axe de révolution et fi représente la distance focale de chacune de ces faces.

32. Réflecteur selon l'une des revendications 1 à 31, **caractérisé par le fait que** l'un des matériaux utilisé a des caractéristiques électriques, telles que permittivité et/ou perméabilité, variables et fonction d'une source extérieure.

## Patentansprüche

1. Reflektor, welcher eine Parabolantenne bildet, **dadurch gekennzeichnet, daß** er n aneinandergefügte Schichten aus dielektrischem Material aufweist, die durch n+1 verschiedene Paraboloid-Flächengleichungen (S₁, S₂, Sₙ₊₁) definiert sind, welche so ausgelegt sind, daß sie einen gemeinsamen elektromagnetischen Brennpunkt definieren, wobei der elektromagnetische Brennpunkt der Fläche i durch den Ort definiert ist, an dem sich die elektromagnetischen Wellen treffen, welche an dieser Fläche reflektiert werden, während sie die diversen Schichten (1..i-1) durchqueren und sich auf dem Weg zwischen der Fläche und dem Brennpunkt befinden.

2. Reflektor nach Anspruch 1, **dadurch gekennzeichnet, daß** jede Schicht aus einem homogenen Stück Dielektrikum mit Dielektrizitätskonstante ε größer oder gleich 1 besteht und geringe Verluste aufweist.

3. Reflektor nach einem der Ansprüche 1 oder 2, **dadurch gekennzeichnet, daß** alle Schichten durch die gleichen Kontur begrenzt sind.

4. Reflektor nach einem der Ansprüche 1 bis 3, **dadurch gekennzeichnet, daß** die Schichten mittels einfacher Juxtaposition geschichtet sind und durch eine äußere Ummantetung gehalten werden.

5. Reflektor nach einem der Ansprüche 1 bis 3, **dadurch gekennzeichnet, daß** die Schichten aneinandergeklebt sind.

6. Reflektor nach einem der Ansprüche 1 bis 5, **dadurch gekennzeichnet, daß** er eine rechtwinklige Kontur aufweist.

7. Reflektor nach einem der Ansprüche 1 bis 5, **dadurch gekennzeichnet, daß** er eine kreisförmige Kontur aufweist.

8. Reflektor nach einem der Ansprüche 1 bis 7, **dadurch gekennzeichnet, daß** der Abstand eᵢ zwischen den zwei Flächen Sᵢ und Sᵢ₊₁ jeder Schicht bestimmt wird auf Grundlage der Relation:${\text{e}}_{\text{i}} \text{=} \frac{{\text{3.10}}^{\text{8}}}{\text{4} {\text{f}}_{\text{0}} \sqrt{{\text{ε}}_{\text{i}}} \text{.}}$

9. Reflektor nach einem der Ansprüche 1 bis 8, **dadurch gekennzeichnet, daß** die erste Brennweite derart gewählt ist, daß der durch die einfallende Wellenfront und die Tangente an die Randfläche der Schicht definierte Winkel θ kleiner als 20 Grad bleibt.

10. Reflektor nach einem der Ansprüche 1 bis 9, **dadurch gekennzeichnet, daß** seine Nutzbandbreite bestimmt wird, indem der auf das Niveau der ersten Schnittfläche reduzierte Wellenwiderstand berechnet wird, indem auf iterative Weise die letzte Schnittfläche gelöscht wird und die vorletzte Schicht durch eine Umgebung entsprechenden Wellenwiderstands ersetzt wird.

11. Reflektor nach einem der Ansprüche 1 bis 10, **dadurch gekennzeichnet, daß** er einen bezüglich der Antenne dezentrierten Brennpunkt aufweist.

12. Reflektor nach einem der Ansprüche 1 bis 11, **dadurch gekennzeichnet, daß** er nur aus zwei Arten von Dielektrika gebildet ist.

13. Reflektor nach einem der Ansprüche 1 bis 12, **dadurch gekennzeichnet, daß** er Luft als Dielektrikum benutzt.

14. Reflektor nach einem der Ansprüche 1 bis 13, **dadurch gekennzeichnet, daß** er aus einem Wechsel von Schichten aus festem dielektrischen Material und von Schichten aus Luft gebildet ist.

15. Reflektor nach einem der Ansprüche 1 bis 14, **dadurch gekennzeichnet, daß** er eine Störung (defaut) aufweist, die geeignet ist, die dielektrische Periodizität zu brechen, um eine Transmissionsspitze im Freuqenzband zu erzeugen.

16. Reflektor nach Anspruch 15, **dadurch gekennzeichnet, daß** die Störung gebildet wird durch das Hinzufügen mindestens einer speziell unterschiedlichen Schicht in einen Stapel von Schichten gegebener Periodizität, welche diese Periodizität nicht einhält, oder durch das Fehlen mindestens einer Schicht in der Periodizität.

17. Reflektor nach einem der Ansprüche 1 bis 16, **dadurch gekennzeichnet, daß** die Achsen Brennpunkt/Scheitelpunkt (Pᵢ, Iᵢ) aller Paraboloidflächen ausgerichtet sind.

18. Reflektor nach einem der Ansprüche 1 bis 17, **dadurch gekennzeichnet, daß** er aus einem Stapel von Schichten gebildet ist, die wechselweise eine Permittivität ε₁ oder eine Permittivität ε₂ aufweisen, und daß die Anzahl an Schichten folgendermaßen gegeben ist:
| ε₁ | 2 | 3 | 4 | 5 | 6 | 7 | 8 | 9 | 10 |
|---|---|---|---|---|---|---|---|---|---|
| ε₂ | 1 | 1 | 1 | 1 | 1 | 1 | 1 | 1 | 1 |
| Anzahl der Schichten | 8 | 6 | 5 | 4 | 4 | 4 | 4 | 3 | 3 |

19. Reflektor nach einem der Ansprüche 1 bis 18, **dadurch gekennzeichnet, daß** er 7 Schichten der Permittivität ε₁>1 wechselnd mit 6 Schichten aus Luft umfaßt.

20. Reflektor nach Anspruch 19, **dadurch gekennzeichnet, daß** er 7 Schichten der Permittivität ε₁=2,2 wechselnd mit 6 Schichten aus Luft umfaßt.

21. Reflektor nach einem der Ansprüche 19 oder 20, **dadurch gekennzeichnet, daß** er Schichten entsprechend der folgenden Tabelle umfaßt:
| Schicht Nr. | ε₁ | eᵢ | Fläche | fᵢ |
|---|---|---|---|---|
| 1 | 2.2 | 6.7E-4 | S₁ | 4E-2 |
| | | | S₂ | 4.2E-2 |
| 2 | 1 | 1E-3 | Luft | |
| 3 | 2.2 | 6.7E-4 | S₃ | 4E-2 |
| | | | S₄ | 4.2E-2 |
| 4 | 1 | 1E-3 | Luft | |
| 5 | 2.2 | 6.7E-4 | S₅ | 4E-2 |
| | | | S₆ | 4.2E-2 |
| 6 | 1 | 1E-3 | Luft | |
| 7 | 2.2 | 6.7E-4 | S₇ | 4E-2 |
| | | | S₈ | 4.2E-2 |
| 8 | 1 | 1E-3 | Luft | |
| 9 | 2.2 | 6.7E-4 | S₉ | 4E-2 |
| | | | S₁₀ | 4.2E-2 |
| 10 | 1 | 1E-3 | Luft | |
| 11 | 2.2 | 6.7E-4 | S₁₁ | 4E-2 |
| | | | S₁₂ | 4.2E-2 |
| 12 | 1 | 1E-3 | Luft | |
| 13 | 2.2 | 6.7E-4 | S₁₃ | 4E-2 |
| | | | S₁₄ | 4.2E-2 |
bei welcher eᵢ den auf der Rotationsachse gemessenen Abstand zwischen den zwei Flächen jeder Schicht bezeichnet und fᵢ die Brennweite jeweiliger dieser Flächen bezeichnet.

22. Reflektor nach Anspruch 19, **dadurch gekennzeichnet, daß** er 7 Schichten der Permittivität ε₁=2,4 wechselnd mit 6 Schichten aus Luft umfaßt.

23. Reflektor nach einem der Ansprüche 19 oder 22, **dadurch gekennzeichnet, daß** er Schichten entsprechend der folgenden Tabelle umfaßt:
| Schicht Nr. | ε₁ | eᵢ | Fläche | fᵢ |
|---|---|---|---|---|
| 1 | 2.4 | 4.03E-3 | S₁ | 0.4m |
| | | | S₂ | 0.415m |
| 2 | 1 | 6.25E-3 | Luft | |
| 3 | 2.4 | 4.03E-3 | S₃ | 0.4m |
| | | | S₄ | 0.415m |
| 4 | 1 | 6.25E-3 | Luft | |
| 5 | 2.4 | 4.03E-3 | S₅ | 0.4m |
| | | | S₆ | 0.415m |
| 6 | 1 | 6.25E-3 | Luft | |
| 7 | 2.4 | 4.03E-3 | S₇ | 0.4m |
| | | | S₈ | 0.415m |
| 8 | 1 | 6.25E-3 | Luft | |
| 9 | 2.4 | 4.03E-3 | S₉ | 0.4m |
| | | | S₁₀ | 0.415m |
| 10 | 1 | 6.25E-3 | Luft | |
| 11 | 2.4 | 4.03E-3 | S₁₁ | 0.4m |
| | | | S₁₂ | 0.415m |
| 12 | 1 | 6.25E-3 | Luft | |
| 13 | 2.4 | 4.03E-3 | S₁₃ | 0.4m |
| | | | S₁₄ | 0.415m |
bei welcher eᵢ den auf der Rotationsachse gemessenen Abstand zwischen den zwei Flächen jeder Schicht bezeichnet und fᵢ die Brennweite jeweiliger dieser Flächen bezeichnet.

24. Reflektor nach einem der Ansprüche 1 bis 18, **dadurch gekennzeichnet, daß** er 6 Schichten der Permittivität ε₁>1 wechselnd mit 5 Schichten aus Luft aufweist.

25. Reflektor nach Anspruch 24, **dadurch gekennzeichnet, daß** er 6 Schichten der Permittivität ε₁=3 wechselnd mit 5 Schichten aus Luft umfaßt.

26. Reflektor nach einem der Ansprüche 24 oder 25, **dadurch gekennzeichnet, daß** er Schichten entsprechend der folgenden Tabelle umfaßt:
| Schicht Nr. | ε₁ | eᵢ | Fläche | fᵢ |
|---|---|---|---|---|
| 1 | 3 | 5.8E-4 | S₁ | 4E-2 |
| | | | S₂ | 4.15E-2 |
| 2 | 1 | 1E-3 | Luft | |
| 3 | 3 | 5.8E-4 | S₃ | 4E-2 |
| | | | S₄ | 4.15E-2 |
| 4 | 1 | 1E-3 | Luft | |
| 5 | 3 | 5.8E-4 | S₅ | 4E-2 |
| | | | S₆ | 4.15E-2 |
| 6 | 1 | 1E-3 | Luft | |
| 7 | 3 | 5.8E-4 | S₇ | 4E-2 |
| | | | S₈ | 4.15E-2 |
| 8 | 1 | 1E-3 | Luft | |
| 9 | 3 | 5.8E-4 | S₉ | 4E-2 |
| | | | S₁₀ | 4.15E-2 |
| 10 | 1 | 1E-3 | Luft | |
| 11 | 3 | 5.8E-4 | S₁₁ | 4E-2 |
| | | | S₁₂ | 4.15E-2 |
bei welcher eᵢ den auf der Rotationsachse gemessenen Abstand zwischen den zwei Flächen jeder Schicht bezeichnet und fᵢ die Brennweite jeweiliger dieser Flächen bezeichnet.

27. Reflektor nach einem der Ansprüche 21 oder 26, **dadurch gekennzeichnet, daß** er einen Antikollisionsradar-Reflektor für Automobile darstellt.

28. Reflektor nach Anspruch 23, **dadurch gekennzeichnet, daß** er eine Parabolschüssel für TV-Empfang darstellt.

29. Reflektor nach einem der Ansprüche 1 bis 18, **dadurch gekennzeichnet, daß** er aus einer Übereinanderschichtung von zwei Untergruppen besteht, die ausgelegt sind, um bei verschiedenen Frequenzen zu arbeiten, und selbst durch entsprechende Stapelung von aneinandergefügten Schichten aus dielektrischem Material gebildet sind.

30. Reflektor nach Anspruch 29, **dadurch gekennzeichnet, daß** er aus zwei Gruppen von je 6 dielektrischen Schichten der Permittivität ε₁=3 wechselnd mit Schichten aus Luft umfaßt.

31. Reflektor nach einem der Ansprüche 29 oder 30, **dadurch gekennzeichnet, daß** die Schichten der folgenden Tabelle entsprechen:
| Schicht Nr. | ε₁ | eᵢ | Fläche | fᵢ |
|---|---|---|---|---|
| 1 | 3 | 7.6E-3 | S₁ | 1.2m |
| | | | S₂ | 1.21m |
| 2 | 1 | 13.2E-3 | Luft | |
| 3 | 3 | 7.6E-3 | S₃ | 1.2m |
| | | | S₄ | 1.21m |
| 4 | 1 | 13.2E-3 | Luft | |
| 5 | 3 | 7.6E-3 | S₅ | 1.2m |
| | | | S₆ | 1.21m |
| 6 | 1 | 13.2E-3 | Luft | |
| 7 | 3 | 7.6E-3 | S₇ | 1.2m |
| | | | S₈ | 1.21m |
| 8 | 1 | 13.2E-3 | Luft | |
| 9 | 3 | 7.6E-3 | S₉ | 1.2m |
| | | | S₁₀ | 1.21m |
| 10 | 1 | 13.2E-3 | Luft | |
| 11 | 3 | 7.6E-3 | S₁₁ | 1.2m |
| | | | S₁₂ | 1.21m |
| 12 | 1 | 10.E-3 | Luft | |
| 13 | 3 | 11.4E-3 | S₁₃ | 1.38m |
| | | | S₁₄ | 1.38m |
| 14 | 1 | 19.7E-3 | Luft | |
| 15 | 3 | 11.4E-3 | S₁₅ | 1.38m |
| | | | S₁₆ | 1.38m |
| 16 | 1 | 19.7E-3 | Luft | |
| 17 | 3 | 11.4E-3 | S₁₇ | 1.38m |
| | | | S₁₈ | 1.38m |
| 18 | 1 | 19.7E-3 | Luft | |
| 19 | 3 | 11.4E-3 | S₁₉ | 1.38m |
| | | | S₂₀ | 1.38m |
| 20 | 1 | 19.7E-3 | Luft | |
| 21 | 3 | 11.4E-3 | S₂₁ | 1.38m |
| | | | S₂₂ | 1.38m |
| 22 | 1 | 19.7E-3 | Luft | |
| 23 | 3 | 11.4E-3 | S₂₃ | 1.38m |
| | | | S₂₄ | 1.38m |
bei welcher eᵢ den auf der Rotationsachse gemessenen Abstand zwischen den zwei Flächen jeder Schicht bezeichnet und fᵢ die Brennweite jeweiliger dieser Flächen bezeichnet.

32. Reflektor nach einem der Ansprüche 1 bis 31, **dadurch gekennzeichnet, daß** eines der benutzten Materialien elektrische Eigenschaften wie beispielsweise Permittivität und/oder Permeabilität aufweist, die variabel und von einer äußeren Quelle abhängig sind.

## Claims

1. Reflector forming a parabolic antenna, **characterized in that** it is constituted by n contiguous layers of dielectric material defined by n+1 surfaces (S1, S2, Sn + 1) of distinct parabolic equations shaped to define a common electromagnetic focus, the electromagnetic focus of surface i being defined as the location where the electromagnetic waves reflected by said surface meet after passing through the various layers (1, ..., i-1) to be found on the path between said surface and the focus.

2. Reflector according to claim 1, **characterized in that** each layer is constituted by a piece of uniform dielectric having a dielectric constant ε greater than or equal to 1 and presenting low loss.

3. Reflector according to claim 1 or 2, **characterized in that** all the layers are defined by the same outline.

4. Reflector according to any one of claims 1 to 3, **characterized in that** the layers are stacked merely by being juxtaposed and they are held together by external clamping.

5. Reflector according to any one of claims 1 to 3, **characterized in that** the layers are stuck to one another.

6. Reflector according to any one of claims 1 to 5, **characterized in that** it possesses a rectangular outline.

7. Reflector according to any one of claims 1 to 5, **characterized in that** it has an outline that is circular.

8. Reflector according to any one of claims 1 to 7, **characterized in that** the distance eᵢ between the two faces Sᵢ and Sᵢ₊₁ of each layer is determined on the basis of the following relationship:${\text{e}}_{\text{i}} \text{=} \frac{{\text{3x10}}^{\text{8}}}{{\text{4f}}_{\text{0}} \sqrt{{\text{ε}}_{\text{i}}}}$

9. Reflector according to any one of claims 1 to 8, **characterized in that** the first focal length is selected in such a manner that the angle θ formed by the incident wave front and tangential to the surface at the margin of the layer remains less than 20 degrees.

10. Reflector according to any one of claims 1 to 9, **characterized in that** its working bandwidth is determined by computing the wave impedance reduced to the level of the first interface by iteratively eliminating the last interface and replacing the last-but-one layer with a medium of suitable impedance.

11. Reflector according to any one of claims 1 to 10, **characterized in that** it possesses a focus that is off-centred relative to the antenna.

12. Reflector according to any one of claims 1 to 11, **characterized in that** it is made up of two types of dielectric only.

13. Reflector according to any one of claims 1 to 12, **characterized in that** it uses air as a dielectric.

14. Reflector according to any one of claims 1 to 13, **characterized in that** it is made up of alternating layers of solid dielectric material and of air.

15. Reflector according to any one of claims 1 to 14, **characterized in that** it includes a defect that breaks its dielectric periodicity, so as to create a transmission peak in its frequency band.

16. Reflector according to claim 15, **characterized in that** the defect is formed by including within a stack of layers that comply with given periodicity at least one different special layer that does not comply with said periodicity, or by the omission of at least one layer from the periodicity.

17. Reflector according to any one of claims 1 to 16, **characterized in that** the focus-apex axes (Pᵢ, Iᵢ) are in alignment for all the parabolic surfaces.

18. Reflector according to any one of claims 1 to 17, **characterized in that** it is made up of a stack of layers presenting alternating permittivities ε₁ and ε₂, and that the number of layers is as follows:
| ε₁ | 2 | 3 | 4 | 5 | 6 | 7 | 8 | 9 | 10 |
|---|---|---|---|---|---|---|---|---|---|
| ε₂ | 1 | 1 | 1 | 1 | 1 | 1 | 1 | 1 | 1 |
| Number of layers ε₁ | 8 | 6 | 5 | 4 | 4 | 4 | 4 | 3 | 3 |

19. Reflector according to any one of claims 1 to 18, **characterized in that** it has 7 layers of permittivity ε₁>1 alternating with 6 layers of air.

20. Reflector according to claim 19, **characterized in that** it comprises 7 layers of permittivity ε₁=2.2 alternating with 6 layers of air.

21. Reflector according to claim 19 or 20, **characterized in that** it comprises layers that comply with the following table:
| Layer No. | ε₁ | eᵢ | surface | fᵢ |
|---|---|---|---|---|
| 1 | 2.2 | 6.7E-4 | S₁ | 4E-2 |
| | | | S₂ | 4.2E-2 |
| 2 | 1 | 1E-3 | air | |
| 3 | 2.2 | 6.7E-4 | S₃ | 4E-2 1 |
| | | | S₄ | 4.2E-2 |
| 4 | 1 | 1E-3 | air | |
| 5 | 2.2 | 6.7E-4 | S₅ | 4E-2 |
| | | | S₆ | 4.2E-2 |
| 6 | 1 | 1E-3 | air | |
| 7 | 2.2 | 6.7E-4 | S₇ | 4E-2 |
| | | | S₈ | 4.2E-2 |
| 8 | 1 | 1E-3 | air | |
| 9 | 2.2 | 6.7E-4 | S₉ | 4E-2 |
| | | | S₁₀ | 4.2E-2 |
| 10 | 1 | 1E-3 | air | |
| 11 | 2.2 | 6.7E-4 | S₁₁ | 4E-2 |
| | | | S₁₂ | 4.2E-2 |
| 12 | 1 | 1E-3 | air | |
| 13 | 2.2 | 6.7E-4 | S₁₃ | 4E-2 |
| | | | S₁₄ | 4.2E-2 |
in which eᵢ represents the distance between the two faces of each layer measured on the axis of revolution, and fᵢ represents the focal length of each of said faces.

22. Reflector according to claim 19, **characterized in that** it comprises 7 layers of permittivity ε₁=2.4 alternating with 6 layers of air.

23. Reflector according to claim 19 or 22, **characterized in that** it comprises layers that comply with the following table:
| Layer No. | ε₁ | eᵢ | surface | f_{I} |
|---|---|---|---|---|
| 1 | 2.4 | 4.03E-4 | S₁ | 0.4m |
| | | | S₂ | 0.415m |
| 2 | 1 | 6.25E-3 | Air | |
| 3 | 2.4 | 4/03E-3 | S₃ | 0.4m |
| | | | S₄ | 0.415m |
| 4 | 1 | 6.25E-3 | air | |
| 5 | 2.4 | 4.03E-3 | S₅ | 0.4m |
| | | | S₆ | 0.415m |
| 6 | 1 | 6.25E-3 | air | |
| 7 | 2.4 | 4.03E-3 | S₇ | 0.4m |
| | | | S₈ | 0.415m |
| 8 | 1 | 6.25E-3 | air | |
| 9 | 2.4 | 4.03E-3 | S₉ | 0.4m |
| | | | S₁₀ | 0.415m |
| 10 | 1 | 6.25E-3 | air | |
| 11 | 2.4 | 4.03E-3 | S₁₁ | 0.4m |
| | | | S₁₂ | 0.415m |
| 12 | 1 | 6.25E-3 | air | |
| 13 | 2.4 | 4.03E-3 | S₁₃ | 0.4m |
| | | | S₁₄ | 0.415m |
in which eᵢ represents the distance between the two faces of each layer measured on the axis of revolution, and fᵢ represents the focal length of each of said faces.

24. Reflector according to only one of claims 1 to 18, **characterized in that** it comprises 6 layers of permittivity ε₁>1 alternating with 5 layers of air.

25. Reflector according to claim 24, **characterized in that** it comprises 6 layers of permittivity ε₁=3 alternating with 5 layers of air.

26. Reflector according to claim 24 or 25, **characterized in that** it comprises layers complying with the following table:
| Layer No. | ε₁ | e_{I} | surface | fᵢ |
|---|---|---|---|---|
| 1 | 3 | 5.8E-4 | S₁ | 4E-2 |
| | | | S₂ | 4.15E-2 |
| 2 | 1 | 1E-3 | air | |
| 3 | 3 | 5.8E-4 | S₃ | 4E-2 |
| | | | S₄ | 4.15E-2 |
| 4 | 1 | 1E-3 | air | |
| 5 | 3 | 5.8E-4 | S₅ | 4E-2 |
| | | | S₆ | 4.15E-2 |
| 6 | 1 | 1E-3 | air | |
| 7 | 3 | 5.8E-4 | S₇ | 4E-2 |
| | | | S₈ | 4.15E-2 |
| 8 | 1 | 1E-3 | air | |
| 9 | 3 | 5.8E-4 | S₉ | 4E-2 |
| | | | S₁₀ | 4.15E-2 |
| 10 | 1 | 1E-3 | air | |
| 11 | 3 | 5.8E-4 | S₁₁ | 4E-2 |
| | | | S₁₂ | 4.15E-2 |
in which eᵢ represents the distance between the two faces of each layer measured on the axis of revolution, and fᵢ represents the focal length of each of said faces.

27. Reflector according to claim 21 or 26, **characterized in that** it constitutes a reflector for an anti-collision radar for cars.

28. Reflector according to claim 23, **characterized in that** it constitutes a TV reception parabola.

29. Reflector according to any one of claims 1 to 18, **characterized in that** it is formed by superposing two subassemblies each adapted to operate at different frequencies and themselves formed by respective stacks of contiguous layers of dielectric material.

30. Reflector according to claim 29, **characterized in that** it is made up of two groups of 6 dielectric layers of permittivity ε₁=3 alternating with layers of air.

31. Reflector according to claim 29 or 30, **characterized in that** the layers comply with the following table:
| Layer No. | ε₁ | eᵢ | surface | fᵢ |
|---|---|---|---|---|
| 1 | 3 | 7.6E-3 | S₁ | 1.2m |
| | | | S₂ | 1.21m |
| 2 | 1 | 13.2E-3 | air | |
| 3 | 3 | 7.6E-3 | S₃ | 1.2m |
| | | | S₄ | 1.21m |
| 4 | 1 | 13.2E-3 | air | |
| 5 | 3 | 7.6E-3 | S₅ | 1.2m |
| | | | S₆ | 1.21m |
| 6 | 1 | 13.2E-3 | air | |
| 7 | 3 | 7.6E-3 | S₇ | 1.2m |
| | | | S₈ | 1.21m |
| 8 | 1 | 13.2E-3 | air | |
| 9 | 3 | 7.6E-3 | S₉ | 1.2m |
| | | | S₁₀ | 1.21, |
| 10 | 1 | 13.2E-3 | Air | |
| 11 | 3 | 7.6E-3 | S₁₁ | 1.2m |
| | | | S₁₂ | 1.21m |
| 12 | 1 | 10.E-3 | Air | |
| 13 | 3 | 11.4E-3 | S₁₃ | 1.38m |
| | | | S₁₄ | 1.38m |
| 14 | 1 | 19.7E-3 | Air | |
| 15 | 3 | 11.4E-3 | S₁₅ | 1.38m |
| | | | S₁₆ | 1.38m |
| 16 | 1 | 19.7E-3 | air | |
| 17 | 3 | 11.4E-3 | S₁₇ | 1.38m |
| | | | S₁₈ | 1.38m |
| 18 | 1 | 19.7E-3 | air | |
| 19 | 3 | 11.4E-3 | S₁₉ | 1.38m |
| | | | S₂₀ | 1.38m |
| 20 | 1 | 19.7E-3 | air | |
| 21 | 3 | 11.4E-3 | S₂₁ | 1.38m |
| | | | S₂₂ | 1.38m |
| 22 | 1 | 19.7E-3 | air | |
| 23 | 3 | 11.4E-3 | S₂₃ | 1.38m |
| | | | S₂₄ | 1.38m |
in which eᵢ represents the distance between the two faces of each layer measured on the axis of revolution, and fᵢ represents the focal length of each of said faces.

32. Reflector according to any one of claims 1 to 31, **characterized in that** one of the materials used has electrical characteristics such as permittivity and/or permeability that are variable as a function of an external source.
